# FASCICULE DE BREVET EUROPEEN

(11) **EP 2 887 161 B1**
(45) Date de publication et mention de la délivrance du brevet: **04.08.2021**
(21) Numéro de dépôt: 13199307.3
(22) Date de dépôt: 23.12.2013
(51) Int. Cl.: G04G 9/08, G02F 1/1343, G04G 17/04, G09F 9/302

(54) **Affichage digital comprenant un agencement d'électrodes**
Digitalanzeige mit Elektrodenanordnung
Digital display comprising an electrode arrangement

(43) Date de publication de la demande: 24.06.2015
(73) Titulaire: ETA SA Manufacture Horlogère Suisse, 2540 Grenchen (CH)
(72) Inventeur: Klopfenstein, François, 2800 Delémont (CH); Gruenig, Daniel, 1786 Sugiez (CH); Lagorgette, Pascal, 2502 Bienne (CH)
(74) Mandataire: Supper, Marc

(56) Documents cités:
- EP-A1- 0 421 517
- DE-A1- 3 214 174
- GB-A- 2 071 386
- US-A1- 2001 002 637
- None

## Description

La présente invention concerne un affichage digital comprenant un agencement d'électrodes. Plus particulièrement, la présente invention concerne l'affichage digital d'une indication de quantième dans une pièce d'horlogerie comprenant un agencement d'électrodes.

Dans le cas d'une pièce d'horlogerie du type montre-bracelet qui affiche l'heure au moyen d'une aiguille des heures et d'une aiguille des minutes qui se déplacent au-dessus d'un cadran, l'affichage de la date se fait, le plus souvent, au moyen d'un disque, dit disque des quantièmes, sur lequel sont reportées les indications de quantième et qui est entraîné par le mouvement de la pièce d'horlogerie. Les indications de quantième apparaissent typiquement au travers d'un guichet ménagé dans le cadran de la montre. Au lieu d'afficher l'indication de quantième au moyen d'un disque rotatif sur lequel sont imprimées les 31 dates, il a également déjà été proposé d'afficher la date de manière digitale au moyen d'un dispositif d'affichage numérique d'informations tel qu'une cellule à cristal liquide visible au travers d'un guichet. Dans ce cas, les indications de quantième qui sont comprises entre 1 et 31 sont successivement affichées au moyen de deux groupes juxtaposés de sept segments que l'on appelle communément digits à sept segments. Le digit de droite est habituellement utilisé pour afficher les unités des quantièmes, et le digit de gauche est utilisé pour afficher les dizaines des quantièmes. Un problème se pose ainsi avec les dates de 1 à 9 qui comprennent un seul chiffre. En effet, dans ce cas, seul le digit de droite est utilisé pour afficher cette indication de quantième, de sorte que cette indication de quantième apparaît décentrée par rapport au guichet dans lequel elle s'affiche. D'autre part, les groupes ou digits à sept segments fournissent un affichage qui est maintenant souvent considéré comme désuet et peu attractif.

Le document US 2001/002637 A1 divulgue un agencement d'électrodes dans lequel deux digits successifs ont des électrodes en commun. Par ailleurs, dans ce même document, chacun des trois digits comprend deux électrodes verticales supérieure et inférieure qui s'étendent à égale distance des électrodes latérales supérieures gauche et droite, respectivement des électrodes latérales inférieures gauche et droite. Enfin, toujours dans ce même document, chacun des trois digits comprend des segments qui s'étendent en oblique, c'est-à-dire non contiguës aux électrodes latérales supérieure et inférieure droites.

Le document DE 32 14 174 A1 divulgue un affichage à deux digits juxtaposés séparés l'un de l'autre par des segments d'affichage formés chacun de deux points et disposés les uns au-dessus des autres respectivement à hauteur des électrodes supérieures, médianes et inférieures de chacun des digits.

La présente invention a pour but de pallier les inconvénients mentionnés ci-dessus ainsi que d'autres encore en procurant un nouvel affichage comprenant un agencement d'électrodes permettant, en particulier, d'obtenir un affichage centré d'un nombre à un seul chiffre.

A cet effet, la présente invention concerne un affichage à deux digits juxtaposés comprenant un agencement d'électrodes selon la revendication 1 annexée à la présente demande de brevet.

Des modes d'éxecution préférés sont divulgués dans les revendications dépendantes.

Grâce à ces caractéristiques, la présente invention procure un affichage formé de deux groupes juxtaposés de segments que l'on appelle communément digits qui permet notamment d'afficher les chiffres 0 à 9 de manière centrée par rapport à ces deux digits. Par ailleurs, l'affichage selon l'invention permet également d'afficher les chiffres de manière plus précise et plus attractive. D'autre part, dans son mode de réalisation préféré, l'affichage comprend un total de 39 segments. C'est davantage que deux digits à 7 segments chacun, mais c'est nettement moins qu'un affichage matriciel, ce qui permet de continuer à utiliser une technologie d'adressage de type non-multiplexé qui offre des avantages en termes de contraste d'affichage et de coût de réalisation. Outre les chiffres de 0 à 9, l'agencement d'électrodes selon l'invention permet également d'afficher certaines lettres telles la lettre « M » qui est utile pour afficher les indications « AM » et « PM » lors du réglage d'une alarme ou du réglage initial de l'heure et de la date. Le digit de gauche permet également l'affichage de la lettre « Y » utile pour le réglage initial de l'année dans le cas d'une fonction de quantième perpétuel.

D'autres caractéristiques et avantages de la présente invention ressortiront plus clairement de la description détaillée qui suit d'un mode de réalisation de l'affichage selon l'invention, cet exemple étant donné à titre purement illustratif et non limitatif seulement en liaison avec le dessin annexé sur lequel :
- la figure 1 illustre un affichage formé de deux groupes juxtaposés de sept segments selon l'art antérieur ;
- la figure 2 illustre un affichage formé de deux groupes juxtaposés de segments selon l'invention, et
- la figure 3 illustre diverses indications alphanumériques qu'il est possible d'afficher au moyen de l'affichage de la figure 2.

La présente invention procède de l'idée générale inventive qui consiste à repenser l'agencement des électrodes compris dans un affichage à deux digits juxtaposés permettant d'une part d'afficher les nombres formés d'un seul chiffre de 0 à 9 de manière centrée par rapport à ces deux groupements d'électrodes, et d'autre part d'afficher les chiffres de manière plus réaliste et plus attractive. Ce résultat est atteint grâce au fait que l'agencement d'électrodes proposé est dissymétrique, le digit de gauche ne présentant pas le même agencement que le digit de droite. En cela, la présente invention va à l'encontre du sens commun selon lequel les deux digits doivent avoir la même structure étant donné qu'ils sont utilisés pour afficher chacun les mêmes chiffres. Dans un mode de réalisation simplifié de l'invention, seul le digit de gauche est substantiellement modifié, le digit de droite demeurant un digit à sept segments classique auquel ne vient s'ajouter qu'une unique électrode supplémentaire. Ceci facilite donc la structuration des électrodes et permet de conserver inchangé l'adressage des électrodes du digit de droite.

La figure 1 illustre un affichage comprenant un agencement d'électrodes selon l'art antérieur pour un affichage formé de deux groupes juxtaposés d'électrodes, ces deux groupes d'électrodes étant communément appelés digits. On observe que le digit de gauche, désigné dans son ensemble par la référence numérique générale 1, et le digit de droite, désigné dans son ensemble par la référence numérique générale 2, présentent le même agencement. Plus précisément, chacun des deux digits de gauche 1 et de droite 2 comprend une électrode supérieure 4a, 4b, une électrode médiane 6a, 6b et une électrode inférieure 8a, 8b, l'électrode médiane 6a, 6b s'étendant entre l'électrode supérieure 4a, 4b et l'électrode inférieure 8a, 8b. Les digits de gauche et de droite 1, 2 comprennent également une électrode latérale supérieure gauche 10a, 10 b et une électrode latérale inférieure gauche 12a, 12b, ainsi qu'une électrode latérale supérieure droite 14a, 14b et une électrode latérale inférieure droite 16a, 16b.

L'affichage comprenant un agencement d'électrodes selon l'art antérieur discuté ci-dessus permet d'afficher n'importe quel nombre compris entre 0 et 99 par activation des combinaisons d'électrodes appropriées. Un tel agencement d'électrodes est cependant considéré par beaucoup d'utilisateurs comme un peu désuet et peu attractif. Surtout, lorsque l'on souhaite n'afficher qu'un seul chiffre entre 0 et 9, seul un seul des deux digits est activé, habituellement le digit de droite. L'affichage du chiffre unique est ainsi décentré par rapport au groupe de deux digits, ce qui est peu satisfaisant en particulier dans le cas où cet affichage apparaît au travers d'un guichet 18 ménagé par exemple dans un cadran de montre pour l'indication de la date du jour ou autre.

Pour remédier à ce problème, la présente invention enseigne un nouvel agencement d'électrodes compris dans un affichage formé de deux groupes juxtaposés d'électrodes, ces deux groupes d'électrodes étant communément appelés digits. On observe que seul le digit de gauche, désigné dans son ensemble par la référence numérique générale 20, est substantiellement modifié par rapport à l'art antérieur, tandis que le digit de droite, désigné dans son ensemble par la référence numérique générale 22, conserve une structure assez semblable à celle d'un digit classique à 7 segments tel que décrit ci-dessus en liaison avec l'art antérieur.

Plus précisément, le digit de gauche 20 comprend une électrode supérieure 24, une électrode médiane 26 et une électrode inférieure 28, l'électrode médiane 26 s'étendant entre l'électrode supérieure 24 et l'électrode inférieure 28. Préférentiellement, l'électrode supérieure 24, l'électrode médiane 26 et l'électrode inférieure 28 s'étendent horizontalement et à distance les unes des autres. Le digit de gauche 20 comprend également une électrode latérale supérieure gauche 30a et une électrode latérale inférieure gauche 32a, ainsi qu'une électrode latérale supérieure droite 30b et une électrode latérale inférieure droite 32b. Préférentiellement, l'électrode latérale supérieure gauche 30a et l'électrode latérale inférieure gauche 32a, respectivement l'électrode latérale supérieure droite 30b et l'électrode latérale inférieure droite 32b s'étendent verticalement dans le prolongement l'une de l'autre.

Dans le digit de gauche 20, l'électrode supérieure 24, l'électrode médiane 26 et l'électrode inférieure 28 sont formées chacune d'une première et d'une seconde électrodes en forme de point respectivement 24a, 24b, 26a, 26b et 28a, 28b. De plus, une première électrode supplémentaire 34 est prévue entre l'électrode latérale supérieure gauche 30a et l'électrode latérale supérieure droite 30b. Avantageusement, la première électrode supplémentaire 34 est adjacente à l'électrode latérale supérieure droite 30b. Par ailleurs, une seconde électrode supplémentaire 35 est prévue entre l'électrode latérale inférieure gauche 32a et l'électrode latérale inférieure droite 32b. Avantageusement, la seconde électrode supplémentaire 35 est adjacente à l'électrode latérale inférieure droite 32b. Cet agencement d'électrodes est notamment utile pour l'affichage de la lettre « Y » dont on a besoin pour le réglage initial de - l'année dans le cas d'une fonction de quantième perpétuel.

Par ailleurs, le digit de droite 22 comprend une électrode supérieure 36, une électrode médiane 38 et une électrode inférieure 40, l'électrode médiane 38 s'étendant entre l'électrode supérieure 36 et l'électrode inférieure 40. Préférentiellement, l'électrode supérieure 36, l'électrode médiane 38 et l'électrode inférieure 40 s'étendent horizontalement et à distance les unes des autres. Le digit de droite 22 comprend également une électrode latérale supérieure gauche 42a et une électrode latérale inférieure gauche 44a, ainsi qu'une électrode latérale supérieure droite 42b et une électrode latérale inférieure droite 44b. Préférentiellement, l'électrode latérale supérieure gauche 42a et l'électrode latérale inférieure gauche 44a, respectivement l'électrode latérale supérieure droite 42b et l'électrode latérale inférieure droite 44b s'étendent verticalement dans le prolongement l'une de l'autre.

Une électrode supplémentaire 46 est prévue entre l'électrode latérale supérieure gauche 42a et l'électrode latérale supérieure droite 42b du digit de droite 22, à égale distance de ces deux électrodes 42a, 42b. Cette électrode supplémentaire 46 sert notamment à afficher la lettre « M » qui est utile en particulier pour l'affichage des indications « AM » et « PM » lors du réglage d'une alarme ou du réglage initial de l'heure et de la date.

On comprendra également que l'existence des électrodes supplémentaires 34, 35, décalées vers la gauche par rapport au digit de droite 22, permet, en combinaison avec les électrodes du digit de droite 22, d'afficher les nombres formés d'un seul chiffre de 0 à 9 de manière centrée par rapport au groupe des deux digits 20 et 22, ce qui est très utile dans le cas où cet affichage apparaît au travers d'un guichet 48 ménagé par exemple dans un cadran de montre pour l'indication de la date du jour ou autre.

Selon l'invention, trois uniques électrodes 50a, 50b et 50c en forme de point sont disposées l'une au-dessus de l'autre entre le digit de gauche 20 et le digit de droite 22, respectivement à hauteur de l'électrode supérieure 36, de l'électrode médiane 38 et de l'électrode inférieure 40 du digit de droite 22.

Selon encore une autre caractéristiques de l'invention, des électrodes en forme de point désignées par les références a à l sont prévues dans chacun des digits de gauche 20 et de droite 22, respectivement à l'intersection entre chacune des électrodes supérieure 24, 36, médiane 26, 38 et inférieure 28, 40 et chacune des électrodes latérale supérieure gauche 30a, 42a, latérale inférieure gauche 32a, 44a, latérale supérieure droite 30b, 42b et latérale inférieure droite 32b, 44b.

Finalement, quatre indicateurs 52 par exemple de forme triangulaire prévus à gauche et à droite permettent de pointer vers l'extérieur des digits de gauche 20 et de droite 22 des indications reportées sur le cadran autour du guichet 48. Ces quatre indicateurs 52 sont respectivement associés à l'électrode latérale supérieure gauche 42a et à l'électrode latérale inférieure gauche 44a du digit de gauche 22, ainsi qu'à l'électrode latérale supérieure droite 42b et à l'électrode latérale inférieure droite 44b du digit de droite 22. Ceci permet d'ajouter un grand nombre de fonctions additionnelles telle le réglage et l'affichage de l'état de l'alarme, les indicateurs 52 pointant alors par exemple vers des marquages « ON » et « OFF » sur le cadran. Pour améliorer encore davantage la lisibilité des indicateurs 52, on peut afficher ces indicateurs 52 avec l'électrode latérale correspondante.

Dans son mode de réalisation préféré, l'affichage selon l'invention comprend donc un total de 39 segments. C'est davantage que deux digits à 7 segments chacun, mais c'est nettement moins qu'un affichage matriciel, ce qui permet de continuer à utiliser une technologie d'adressage de type non-multiplexé qui offre des avantages en termes de contraste d'affichage et de coût de réalisation.

A titre d'exemple, on a représenté en grisé à la figure 2 les électrodes qu'il est nécessaire d'activer pour afficher le chiffre 4.

La figure 3 illustre diverses indications alphanumériques qu'il est possible d'afficher au moyen de l'affichage de la figure 2. Dans la colonne de gauche sont illustrées des indications alphabétiques telles que « AM », « PM », « AL », On », « OF », « Y », « M », « d ». Dans la colonne du milieu sont illustrés les indications de quantième de « 1 » à « 9 », c'est-à-dire les indications de quantième qui ne sont formées que d'un seul chiffre. On observe que, selon un avantage déterminant de l'invention, ces indications de quantième à un seul chiffre sont centrées par rapport au groupe de deux digits. Enfin, la colonne de droite illustre l'affichage de quelques indications de quantième à deux chiffres.

Il va de soi que la présente invention que la présente invention n'est pas limitée au mode de réalisation qui vient d'être décrit et que diverses modifications et variantes simples peuvent être envisagées par l'homme du métier sans sortir du cadre de l'invention tel que défini par les revendications annexées.

## Revendications

1. Affichage à deux digits juxtaposés comprenant un agencement d'électrodes, l'affichage comprenant un digit de gauche (20) et un digit de droite (22) comprenant une électrode supérieure (36), une électrode médiane (38) et une électrode inférieure (40), l'électrode médiane (38) s'étendant entre l'électrode supérieure (36) et l'électrode inférieure (40), le digit de droite (22) comprenant également une électrode latérale supérieure gauche (42a) et une électrode latérale inférieure gauche (44a), ainsi qu'une électrode latérale supérieure droite (42b) et une électrode latérale inférieure droite (44b), le digit de gauche (20) comprenant une électrode supérieure (24), une électrode médiane (26) et une électrode inférieure (28), l'électrode médiane (26) s'étendant entre l'électrode supérieure (24) et l'électrode inférieure (28), le digit de gauche (20) comprenant également une électrode latérale supérieure gauche (30a) et une électrode latérale inférieure gauche (32a), ainsi qu'une électrode latérale supérieure droite (30b) et une électrode latérale inférieure droite (32b), l'affichage étant tel que, dans le digit de gauche (20), l'électrode supérieure (24), l'électrode médiane (26) et l'électrode inférieure (28) sont formées chacune d'une première et d'une seconde électrodes en forme de point (24a, 24b ; 26a, 26b ; 28a, 28b), et en ce qu'une première électrode supplémentaire (34) est prévue entre l'électrode latérale supérieure gauche (30a) et l'électrode latérale supérieure droite (30b) du digit de gauche (20), la première électrode supplémentaire (34) étant adjacente à l'électrode latérale supérieure droite (30b), tandis qu'une seconde électrode supplémentaire (35) est prévue entre l'électrode latérale inférieure gauche (32a) et l'électrode latérale inférieure droite (32b) du digit de gauche (20), la seconde électrode supplémentaire (35) étant adjacente à l'électrode latérale inférieure droite (32b), l'affichage étant **caractérisé en ce que** trois uniques électrodes (50a, 50b, 50c) en forme de point sont disposées l'une au-dessus de l'autre entre le digit de gauche (20) et le digit de droite (22), respectivement à hauteur de l'électrode supérieure (36), de l'électrode médiane (38) et de l'électrode inférieure (40) du digit de droite (22).

2. Affichage à digits juxtaposés selon la revendication 1, **caractérisé en ce que** les secondes électrodes (24b, 26b, 28b) en forme de point de l'électrode supérieure (24), de l'électrode médiane (26) et de l'électrode inférieure (28) du digit de gauche (20) ainsi que les première et seconde électrodes supplémentaires (34, 35) sont alignées verticalement.

3. Affichage à digits juxtaposés selon l'une quelconque des revendications 1 ou 2, **caractérisé en ce qu'**une électrode supplémentaire (46) est prévue entre l'électrode latérale supérieure gauche (42a) et l'électrode latérale supérieure droite (42b) du digit de droite (22), à égale distance de ces deux électrodes.

4. Affichage à digits juxtaposés selon l'une quelconque des revendications 1 à 3, **caractérisé en ce que** des électrodes (a-l) en forme de point sont prévues dans chacun des digits de gauche (20) et de droite (22), respectivement à l'intersection entre chacune des électrodes supérieure (24, 36), médiane (26, 38) et inférieure (28, 40) et chacune des électrodes latérale supérieure gauche (30a, 42a), latérale inférieure gauche (32a, 44a), latérale supérieure droite (30b, 42b) et latérale inférieure droite (32b, 44b).

5. Affichage à digits juxtaposés selon l'une quelconque des revendications 1 à 4, **caractérisé en ce que** l'électrode supérieure (24, 36), l'électrode médiane (26, 38) et l'électrode inférieure (28, 40) du digit de gauche (20) et du digit de droite (22) s'étendent horizontalement et à distance les unes des autres.

6. Affichage à digits juxtaposés selon l'une quelconque des revendications 1 à 5, **caractérisé en ce que** l'électrode latérale supérieure gauche (30a, 42a) et l'électrode latérale inférieure gauche (32a, 44a), respectivement l'électrode latérale supérieure droite (30b, 42b) et l'électrode latérale inférieure droite (32b, 44b) de chacun des deux digits (20, 22) s'étendent verticalement dans le prolongement l'une de l'autre.

7. Affichage à digits juxtaposés selon l'une quelconque des revendications 1 à 6, **caractérisé en ce que** quatre indicateurs (52) pointant vers l'extérieur des digits de gauche (20) et de droite (22) sont respectivement associés à l'électrode latérale supérieure gauche (42a) et à l'électrode latérale inférieure gauche (44a) du digit de gauche (20), ainsi qu'à l'électrode latérale supérieure droite (42b) et à l'électrode latérale inférieure droite (44b) du digit de droite (22)

## Patentansprüche

1. Anzeige mit zwei nebeneinander angeordneten Ziffern, umfassend eine Anordnung von Elektroden, wobei die Anzeige eine linke Ziffer (20) und eine rechte Ziffer (22) umfasst, wobei die rechte Ziffer (22) eine obere Elektrode (36), eine mittlere Elektrode (38) und eine untere Elektrode (40) umfasst, wobei die mittlere Elektrode (38) sich zwischen der oberen Elektrode (36) und der unteren Elektrode (40) erstreckt, wobei die rechte Ziffer (22) weiterhin eine linke obere laterale Elektrode (42a) und eine linke untere laterale Elektrode (44a) sowie eine rechte obere laterale Elektrode (42b) und eine rechte untere laterale Elektrode (44b) umfasst, wobei die linke Ziffer (20) eine obere Elektrode (24), eine mittlere Elektrode (26) und eine untere Elektrode (28) umfasst, wobei die mittlere Elektrode (26) sich zwischen der oberen Elektrode (24) und der unteren Elektrode (28) erstreckt, wobei die linke Ziffer (20) weiterhin eine linke obere laterale Elektrode (30a) und eine linke untere laterale Elektrode (32a) sowie eine rechte obere laterale Elektrode (30b) und eine rechte untere laterale Elektrode (32b) umfasst, wobei die Anzeige derart ist, dass in der linken Ziffer (20) die obere Elektrode (24), die mittlere Elektrode (26) und die untere Elektrode (28) jeweils von einer ersten und einer zweiten punktförmigen Elektrode (24a, 24b; 26a, 26b; 28a, 28b) gebildet werden und dass eine erste zusätzliche Elektrode (34) zwischen der linken oberen lateralen Elektrode (30a) und der rechten oberen lateralen Elektrode (30b) der linken Ziffer (20) vorgesehen ist, wobei die erste zusätzliche Elektrode (34) an die rechte obere laterale Elektrode (30b) angrenzt, während eine zweite zusätzliche Elektrode (35) zwischen der linken unteren lateralen Elektrode (32a) und der rechten unteren lateralen Elektrode (32b) der linken Ziffer (20) vorgesehen ist, wobei die zweite zusätzliche Elektrode (35) an die rechte untere laterale Elektrode (32b) angrenzt, wobei die Anzeige **dadurch gekennzeichnet ist, dass** drei einzelne punktförmige Elektroden (50a, 50b, 50c) übereinander zwischen der linken Ziffer (20) und der rechten Ziffer (22) auf Höhe der oberen Elektrode (36), der mittleren Elektrode (38) bzw. der unteren Elektrode (40) der rechten Ziffer (22) angeordnet sind.

2. Anzeige mit nebeneinander angeordneten Ziffern nach Anspruch 1, **dadurch gekennzeichnet, dass** die zweiten punktförmigen Elektroden (24b, 26b, 28b) der oberen Elektrode (24), der mittleren Elektrode (26) und der unteren Elektrode (28) der linken Ziffer (20) sowie die erste und die zweite zusätzliche Elektrode (34, 35) vertikal ausgerichtet sind.

3. Anzeige mit nebeneinander angeordneten Ziffern nach einem der Ansprüche 1 oder 2, **dadurch gekennzeichnet, dass** eine zusätzliche Elektrode (46) zwischen der linken oberen lateralen Elektrode (42a) und der rechten oberen lateralen Elektrode (42b) der rechten Ziffer (22) im gleichen Abstand von diesen zwei Elektroden vorgesehen ist.

4. Anzeige mit nebeneinander angeordneten Ziffern nach einem der Ansprüche 1 bis 3, **dadurch gekennzeichnet, dass** punktförmige Elektroden (a-l) in jeder von der linken Ziffer (20) und der rechten Ziffer (22) jeweils am Schnittpunkt zwischen jeder der oberen Elektroden (24, 36), der mittleren Elektroden (26, 38) und der unteren Elektroden (28, 40) und jeder der linken oberen lateralen Elektroden (30a, 42a), der linken unteren lateralen Elektroden (32a, 44a), der rechten oberen lateralen Elektroden (30b, 42b) und der rechten unteren lateralen Elektroden (32b, 44b) vorgesehen sind.

5. Anzeige mit nebeneinander angeordneten Ziffern nach einem der Ansprüche 1 bis 4, **dadurch gekennzeichnet, dass** die obere Elektrode (24, 36), die mittlere Elektrode (26, 38) und die untere Elektrode (28, 40) der linken Ziffer (20) und der rechten Ziffer (22) sich horizontal und in einem Abstand voneinander erstrecken.

6. Anzeige mit nebeneinander angeordneten Ziffern nach einem der Ansprüche 1 bis 5, **dadurch gekennzeichnet, dass** die linke obere laterale Elektrode (30a, 42a) und die linke untere laterale Elektrode (32a, 44a) bzw. die rechte obere laterale Elektrode (30b, 42b) und die rechte untere laterale Elektrode (32b, 44b) von jeder der zwei Ziffern (20, 22) sich vertikal in der Verlängerung voneinander erstrecken.

7. Anzeige mit nebeneinander angeordneten Ziffern nach einem der Ansprüche 1 bis 6, **dadurch gekennzeichnet, dass** vier Anzeiger (52), die zu der Außenseite der linken Ziffer (20) und der rechten Ziffer (22) zeigen, jeweils mit der linken oberen lateralen Elektrode (42a) und der linken unteren lateralen Elektrode (44a) der linken Ziffer (20) sowie der rechten oberen lateralen Elektrode (42b) und der rechten unteren lateralen Elektrode (44b) der rechten Ziffer (22) assoziiert sind.

## Claims

1. Display with two juxtaposed digits comprising an arrangement of electrodes, the display comprising a left digit (20) and a right digit (22), the right digit (22) comprising an upper electrode (36), a median electrode (38) and a lower electrode (40), the median electrode (38) extending between the upper electrode (36) and the lower electrode (40), the right digit (22) also comprising a lateral upper left electrode (42a) and a lateral lower left electrode (44a), and a lateral upper right electrode (42b) and a lateral lower right electrode (44b), the left digit (20) comprising an upper electrode (24), a median electrode (26) and a lower electrode (28), the median electrode (26) extending between the upper electrode (24) and the lower electrode (28), the left digit (20) also comprising a lateral upper left electrode (30a) and a lateral lower left electrode (32a), as well as a lateral upper right electrode (30b) and a lateral lower right electrode (32b), the display being such that, in the left digit (20), the upper electrode (24), the median electrode (26) and the lower electrode (28) are each formed of a first and second point-shaped electrode (24a, 24b; 26a, 26b; 28a, 28b), and that a first additional electrode (34) is provided between the lateral upper left electrode (30a) and the lateral upper right electrode (30b) of the left digit (20), the first additional electrode (34) being adjacent to the lateral upper right electrode (30b), whilst a second additional electrode (35) is provided between the lateral lower left electrode (32a) and the lateral lower right electrode (32b) of the left digit (20), the second additional electrode (35) being adjacent to the lateral lower right electrode (32b), the display being **characterized in that** the three unique point-shaped electrodes (50a, 50b, 50c) are arranged one above the other between the left digit (20) and the right digit (22), respectively at the height of the upper electrode (36), of the median electrode (38) and the lower electrode (40) of the right digit (22).

2. Display with juxtaposed digits according to claim 1, **characterized in that** the second point-shaped electrodes (24b, 26b, 28b) of the upper electrode (24), of the median electrode (26) and of the lower electrode (28) of the left digit (20) and the first and second additional electrodes (34, 35) are vertically aligned.

3. Display with juxtaposed digits according to any of claims 1 or 2, **characterized in that** an additional electrode (46) is provided between the lateral upper left electrode (42a) and the lateral upper right electrode (42b) of the right digit (22), at an equal distance from said two electrodes.

4. Display with juxtaposed digits according to any of claims 1 to 3, **characterized in that** point-shaped electrodes (a-l) are provided in both the left (20) and right (22) digits, respectively at the intersection between each of the upper electrodes (24, 36), median electrodes (26, 38) and lower electrodes (28, 40) and each of the lateral upper left electrodes (30a, 42a), lateral lower left electrodes (32a, 44a), lateral upper right electrodes (30b, 42b) and lateral lower right electrodes (32b, 44b).

5. Display with juxtaposed digits according to any of claims 1 to 4, **characterized in that** the upper electrode (24, 36), median electrode (26, 38) and lower electrode (28, 40) of the left digit (20) and of the right digit (22) extend horizontally and remote from each other.

6. Display with juxtaposed digits according to any of claims 1 to 5, **characterized in that** the lateral upper left electrode (30a, 42a) and the lateral lower left electrode (32a, 44a), and respectively the lateral upper right electrode (30b, 42b) and the lateral lower right electrode (32b, 44b) of each of the two digits (20, 22) extend vertically in the extension of each other.

7. Display with juxtaposed digits according to any of claims 1 to 6, **characterized in that** four indicators (52) pointing to the exterior of the left (20) and right (22) digits are respectively associated with the lateral upper left electrode (30a) and the lateral lower left electrode (32a) of the left digit (20), and with the lateral upper right electrode (42b) and the lateral lower right electrode (44b) of the right digit (22).
